# EUROPÄISCHE PATENTSCHRIFT

(11) **EP 0 028 349 B1**
(45) Veröffentlichungstag und Bekanntmachung des Hinweises auf die Patenterteilung: **13.07.1983**
(21) Anmeldenummer: 80106401.5
(22) Anmeldetag: 21.10.1980
(51) Int. Cl.: F04C 2/10, F01C 1/10

(54) **Hydrostatische Zahnradmaschine**
Hydrostatic gear machine
Machine hydrostatique à engrenages

(30) Priorität: 31.10.1979 DE 2943948
(43) Veröffentlichungstag der Anmeldung: 13.05.1981
(73) Patentinhaber: Mannesmann Rexroth GmbH, 97813 Lohr (DE)
(72) Erfinder: Stich, Bodo, Dr.-Ing., D-8771 Urspringen (DE); Fischer, Horst, D-8770 Lohr/Main (DE); Schulz, Helmut, Dipl.-Ing., D-5810 Witten-Bommern (DE)
(74) Vertreter: Patentanwälte Bartels und Partner

## Beschreibung

Die Erfindung bezieht sich auf eine hydrostatische Zahnradmaschine mit einem innenverzahnten Hohlrad und einem vom Hohlrad umgebenen und mit diesem kämmenden außenverzahnten Innenzahnrad, wobei die Zahnflanken eines der Zahnräder von der Seite gesehen mindestens teilweise als Kreisbögen ausgebildet sind, wobei die Form der wirksamen Zahnflanken des anderen Rades durch das Abwälzen an den Zähnen des ersten Rades bestimmt ist und wobei beim erzeugenden Hohlrad die ungerade Zahl der Zähne im Bereich von 11 bis 17 oder beim erzeugenden Innenrad die gerade Anzahl der Zähne im Bereich von 8 bis 14 liegt, die Zahnhöhe etwa gleich der Zahndicke auf dem Wälzzylinder ist, die Zahnflankenradien tangential ineinander und in den Kopf- bzw. Fußkreis des Zahnrades übergehen und die Zahnflanke im Querschnitt gesehen im überwiegenden Teil konvex oder konkav oder zu etwa gleichen Teilen konkav-konvex .gekrümmt ist.

Eine Zahnradmaschine der vorgenannten Art ist durch die DE-A-2 758 376 bekannt.

Bei bekannten Zahnradmaschinen ist deren aufwendige und teure Fertigung und die Notwendigkeit der Einhaltung eines genauen Achsabstandes zwischen den beiden Zahnrädern von Nachteil. Bei der Herstellung einer solchen Zahnradmaschine wird im allgemeinen von einem Zahnprofil in Form einer Trochoide, einer Zykloide oder eines Kreisbogens bei einem der Zahnräder ausgegangen. Das Profil der Zähne des Gegenrades ist meist nur empirisch zu bestimmen, wodurch die Konstruktion und der Bau von Werkzeugen für die Herstellung eines die notwendige hohe Qualität aufweisenden Gegenrades erschwert, wenn nicht gar unmöglich ist. Insbesondere ist die Entwicklung von Werkzeugen für das Wälzverfahren problematisch, da nur mit größeren Maßabweichungen oder nur mit einem wirtschaftlich kaum vertretbaren Aufwand gearbeitet werden kann. Sonderverzahnungen der vorgenannten Art werden heute überwiegend in zwei Stufen hergestellt, nämlich das Vorprofilieren mit einem verhältnismäßig große Maßabweichungen aufweisenden Verzahnwerkzeug in der ersten Stufe und das Verbessern der Form- und Oberflächenqualität der hergestellten Verzahnung durch Formschleifen in der zweiten Stufe. Wenn der Überdeckungsgrad der Verzahnung der beiden miteinander kämmenden Zahnräder verhältnismäßig groß ist, so müssen die Achsabstände der beiden Zahnräder sehr genau sein, um Zahneingriffsstörungen und mechanisch verursachte Geräusche infolge fertigungsbedingter Abmaße zu vermeiden. Zur Verkleinerung des Überdeckungsgrades wird häufig der Zahnkopfbereich verkürzt, wodurch sich jedoch ein zusätzliches, schädliches Totvolumen ergibt.

Der vorliegenden Erfindung liegt die Aufgabe zugrunde, ein Zahnprofil zu schaffen, das optimale Verhältnisse in bezug auf Förderleistung, Förderstrompulsation, Zahneingriffsfrequenz, Geräuschverhalten, Platzbedarf und Totvolumen aufweist und eine wirtschaftliche, gut reproduzierbare und gut überprüfbare Fertigung ermöglicht. Diese Aufgabe wird durch die Merkmale im Kennzeichnungsteil des Anspruches 1 oder 5 erfindungsgemäß gelöst. Den Anforderungen an den Betrieb hydrostatischer Zahnradmaschinen und auch der Forderung nach deren wirtschaftlicher Fertigung wird eine eine Kreisbogenflanke aufweisende Verzahnung an einem Zahnrad, insbesondere an einem innenverzahnten Zahnrad, am ehesten gerecht. Die Zahnflanke besteht aus mindestens drei ineinander übergehenden Kreisbögen. Durch Variation der Verzahnungparameter, insbesondere Flankenradien, Eingriffswinkel, Zahnhöhe, ZahndLcke und Zähnezahl, des erzeugenden Rades kann für das Gegenrad ein Zahnprofil erhalten werden, das mit sehr guter Annäherung ebenfalls aus mindestens drei Kreisbögen zusammengesetzt ist und damit ebenfalls verhältnismäßig einfach hergestellt werden kann. Eine entsprechend ausgebildete Zahnräder aufweisende Zahnradmaschine erfüllt insbesondere die Forderungen nach geringen Förderstromschwankungen, geringstmöglichem Totvolumen, größtmöglicher Förderleistung, geringstmöglichem Platzbedarf und geringen Leckmengen durch Anordnung eines Füllstückes auf einem verhältnismäßig großen Zentriwinkel, so daß möglichst viele Zahnköpfe dem Füllstück unmittelbar gegenüberliegen. Zugleich ergibt sich ein Überdeckungsgrad, der kleiner als zwei, insbesondere kleiner als 1,5 ist, wodurch sich funktions- und fertigungsbedingte Abweichungen der Achsen der Zahnräder von dem vorgegebenen Maß weniger nachteilig auswirken.

In der Zeichnung ist eine Zahnradpumpe als Ausführungsbeispiel des Gegenstandes der Erfindung schematisch dargestellt. Es zeigen
Figur 1 eine Seitenansicht,
Figuren 2 und 3 jeweils einen Ausschnitt aus Fig. 1 in größerem Maßstab.

In einem ortsfesten Hohlrad 1 mit dreizehn Zähnen 2 ist ein Innenzahnrad 3 mit zehn Zähnen 4 um eine Achse 5 drehbar gelagert. Die Zähne 2 und 4 kämmen in der dargestellten Weise miteinander. Die Zähne 2 und 4 sind wie in den Fig. 3 und 2 im größeren Maßstab dargestellt ausgebildet.

Beim vorliegenden Ausführungsbeispiel ist das Hohlrad 1 das erzeugende Rad. Aus dem Durchmesser des Wälzkreises 6 ergibt sich bei der vorbestimmten Anzahl der Zähne die Breite oder Dicke swH (jeweils auf dem Umfang des Wälzkreises 6 gemessen) jeden Zahnes und damit auch die Zahnhöhe hH, welche der Zahndicke gleich ist. Das Verhältnis des Kopfkreisradius raH zum Radius des Wälzkreises 6 beträgt etwa 0,9.

Der Eingriffswinkel b im Wälzpunkt C beträgt 35°, wenn die Achsen 5 und 8 der beiden Räder 3 bzw. 1 und der Wälzpunkt C in einer Linie liegen, und das Verhältnis des Kopfkreisradius raH zu dem Flankenradius r2H im Bereich des Wälzkreises 0,7. Die Zahnflankenradien gehen tangential ineinander und in den Kopf- oder Fußkreis über.

Das Verhältnis des Kopfkreisradius raH zu einem der beiden anderen Flänkradien r1H ünd r3H und zur Zahnhöhe hH beträgt 35 bzw. 20 bzw. 3,75. Das Verhältnis des Flankenradius r2H zu einem der beiden übrigen Flankenradien r1H und r3H beträgt 50 bzw. 30 und das Verhältnis der beiden Flankenradien r3H und r1H beträgt 1,7. Die Flankenform des Hohlrades 2 ist von der Seite gesehen im überwiegenden Teil konvex gekrümmt.

Die von den Zähnen 2 der Verzahnung des Hohlrades 1 erzeugte Verzahnung des Innenzahnrades 3, das zehn Zähne aufweist und dessen Wälzkreis mit 9 bezeichnet ist, ergibt sich dann wie folgt :

Das Verhältnis des Kopfkreisradius raR zu einem der vier Flankenradien rlR, r2R, r3R und r4R beträgt 20 bzw. 0,1 bzw. 35 bzw. 0,1. Das Verhältnis der Wälzkreisradien des Hohlrades 1 und des Innenrades 3 beträgt 1,3. Beim Innenrad ist die Zahnhöhe hR etwa gleich der Zahndicke swR auf dem Wälzkreis des Innenrades gemessen.

Die Flanken der Zähne 4 des Innenrades 3 bilden von der Seite gesehen mit sehr guter Annäherung ebenfalls drei oder vier ineinander und in den Kopf- oder Fußkreis tangential übergehende Kreisbögen. Die Flanke des Zahnes 4 kann im Querschnitt gesehen sowohl konkav (wenn sie durch drei Radien bestimmt ist) als auch zu etwa gleichen Teilen konvex-konkav verlaufen (wenn sie durch vier Radien bestimmt ist).

Zur Erzeugung eines für die Funktion der Pumpe notwendigen Kopf- und Flankenspiels werden die Flanken der Zähne 2 des Hohlrades 1 und/oder der Zähne 4 des Innenzahnrades 3 in Richtung zur Mitte um wenige 1/100 mm radial verschoben.

Vorteilhafte Durchmesser des Wälzkreises liegen für das Hohlrad zwischen 35 mm bis 200 mm.

In dem freien Raum zwischen dem Hohlrad 1 und dem Innenrad 3 ist in bekannter Weise ein Füllstück 7 vorgesehen. Die Mitte des Hohlrades 1 ist mit 8 bezeichnet.

Günstige Bereiche vorstehend aufgeführter Verhältnisse sind in den Ansprüchen angegeben.

In gleicher Weise wie die vorbeschriebene Zahnradpumpe kann auch ein Zahnradrriotor ausgebildet sein.

In der Zeichnung sind noch folgende Größen angegeben :
rwH und rwR Radien der Wälzkreise des Hohlrades 1 bzw. des Innenzähnrades 3,
rfH und rfR Radien der Fußkreise der Zähne des Hohlrades 1 bzw. des Innenzahnrades 3,
aH und aR Zentriwinkel der Dicke swH und swR der Zähne des Hohlrades 1 und des Innenzahnrades 3.

Wenn das Innenzahnrad das erzeugende Rad ist, ergeben sich folgende Änderungen gegenüber dem vorbeschriebenen Ausführungsbeispiel. Die Zähnezahl des erzeugenden Innenzahnrades beträgt 10 und das Verhältnis des Kopfkreisradius raR zu den drei Flankenradien r1 R, r2R und r3R beträgt 20 bzw. 0,1 bzw. 35.

Das Verhältnis des Flankenradius r2R zu einem der beiden übrigen Flankenradien r1R und r3R beträgt beim Innenzahnrad 200 bzw. 325 und das Verhältnis der beiden Flankenradien r3R und ri R beträgt 0,6. Die Flankenform des erzeugenden Innenzahnrades ist entweder im überwiegenden Teil konkav oder etwa zu gleichen Teilen konkav-konvex gekrümmt.

Beim Innenzahnrad verhält sich der Kopfkreisradius raR zum Wälzkreisradius raR zum Wälzkreisradius rwR wie 1,175. Die mit einem solchen Innenzahnrad erzeugte Gegenflanke auf dem Hohlrad ist mit sehr guter Näherung ebenfalls eine Kreisbogenflanke, die aus drei Kreisbögen mit unterschiedlichen Radien besteht. Die Flanke verläuft im überwiegenden. Teil konvex. Beim erzeugten Hohlrad verhält sich dann der Kopfkreisradius raH zu den drei Flankenradien r1 H, r2H und r3H wie 35 bzw. 0,7 bzw. 20.

Vorstehend sind bevorzugte Ausführungsbeispiele beschrieben. Bereiche, innerhalb der sich einzelne Größen ändern können, sind in den Ansprüchen aufgeführt.

## Patentansprüche

1. Hydrostatische Zahnradmaschine mit einem innenverzahnten Hohlrad (1) und einem vom Hohlrad umgebenen und mit diesem kämmenden außenverzahnten Innenzahnrad (3), wobei die Zahnflanken eines der Zahnräder von der Seite gesehen mindestens teilweise als Kreisbögen ausgebildet sind, wobei die Form der wirksamen Zahnflanken des anderen Rades durch das Abwälzen an den Zähnen des ersten Rades bestimmt ist und wobei beim erzeugenden Hohlrad die ungerade Zahl der Zähne im Bereich von 11 bis 17 liegt, die Zahnhöhe (hH) etwa gleich der Zahndicke (SwH) auf dem Wälzzylinder ist, die Zahnflankenradien tangential ineinander und in den Kopf- bzw. den Fußkreis des Zahnrades übergehen und die Zahnflanke im Querschnitt gesehen im überwiegenden Teil konvex gekrümmt ist, gekennzeichnet, durch folgende Merkmale des erzeugenden Hohlrades,
a) Der Eingriffswinkel im Wälzpunkt liegt im Bereich von 30° bis 40°,
b) Das Verhältnis des Kopfkreisradius (raH) zu den drei Radien (rIH, r2H, r3H) der Zahnflanke liegt im Bereich von 30 bis 40 bzw. 0,55 bis 0,9 bzw. 15 bis 25.

2. Zahnradmaschine nach Anspruch 1, bei der das Verhältnis des Kopfkreisradius (raH) zum Wälzkreisradius (rwH) des Hohlrades etwa 0,9 beträgt, dadurch gekennzeichnet, daß das Verhältnis des zweiten Flankenradius (r2H) zum ersten (r1H) und dritten (r3H) Flankenradius im Bereich zwischen 40 bis 60 bzw. 25 bis 35 und des dritten Flankenradius zum ersten Flankenradius im Bereich zwischen 1,5 und 2 liegt und daß das Verhältnis des Kopfkreisradius zur Zahnhöhe im Bereich zwischen 3,5 und 4 liegt.

3. Zahnradmaschine nach Anspruch 1 oder 2 bei deren Innenrad die Differenz der Zähne des erzeugenden Rades zu den Zähnen des erzeugten Rades 3 bis 5 beträgt, das Verhältnis der Wälzkreisradien (rwH) bzw. rwR des erzeugenden Rades und des erzeugten Rades im Bereich zwischen 1,2 und 1,4 liegt, die Zahnhöhe (hR) etwa gleich der Zahndicke auf dem Wälzzylinder ist und die Zahnflankenradien tangential ineinander und in den Kopf- bzw. den Fußkreis des Zahnrades übergehen, dadurch gekennzeichnet, daß beim erzeugten Innenzahnrad das Verhältnis des Kopfkreisradius zu einem der drei Flankenradien (r1 R, r2R, r3R) im Bereich zwischen 15 und 25 bzw. 0,075 und 0,125 bzw. 30 und 40 liegt.

4. Zahnradmaschine nach Anspruch 3, dadurch gekennzeichnet, daß das Verhältnis des Kopfkreisradius zu einem solchen vierten Flankenradius (r4R) im Bereich zwischen 0,075 und 0,125 liegt.

5. Hydrostatische Zahnradmaschine mit einem innenverzahnten Hohlrad (1) und einem vom Hohlrad umgebenen und mit diesem kämmenden, außenverzahnten Innenzahnrad (3), wobei die Zahnflanken eines der Zahnrader von der Seite gesehen mindestens teilweise als Kreisbögen ausgebildet sind, wobei die Form der wirksamen Zahnflanken des anderen Rades durch das Abwälzen an den Zähnen des ersten Rades bestimmt ist und wobei beim erzeugenden Innenzahnrad die gerade Anzahl der Zähne im Bereich von 8 bis 14 liegt, die Zahnhöhe (hR) etwa gleich der Zahndicke (SwR) auf dem wälzzylinder ist, die Zahnflankenradien tangential ineinander und in den Kopf- bzw. den Fußkreis des Zahnrades übergehen und die Zahnflanke im Querschnitt gesehen entweder im überwiegenden Teil konkav oder etwa zu gleichen Teilen konkav-konvex gekrümmt ist, gekennzeichnet, durch folgende Merkmale des erzeugenden Innenzahnrades
a) der Eingriffswinkel im Wälzpunkt liegt im Bereich von 30° bis 40°,
b) das Verhältnis des Kopfkreisradius (raR) zu den drei Radien (rl R, r2R, r3R) der Zahnflanke liegt im Bereich von 15 bis 25 bzw. 0,09 bis 0,125 bzw. 30 bis 40.

6. Zahnradmaschine nach Anspruch 5, bei der das Verhältnis des Kopfkreisradius (raR) zum Wälzkreisradius (rwR) des Innenrades im Bereich zwischen 1,1 bis 1,25 liegt, dadurch gekennzeichnet, daß das Verhältnis des zweiten Flankenradius (r2R) zum ersten (r1 R) und dritten (r3R) Flankenradius im Bereich zwischen 150 bis 250 bzw. 275 bis 375 und des dritten Flankenradius zum ersten Flankenradius im Bereich zwischen 0,4 und 0,8 liegt und daß das Verhältnis des Kopfkreisradius zur (raR) Zahnhöhe im Bereich zwischen 3,5 und 4 liegt.

7. Zahnradmaschine nach Anspruch 5 oder 6, bei deren erzeugtem Hohlrad die Differenz der Zähne des erzeugenden Rades zu den Zähnen des erzeugten Rades 3 bis 5 beträgt, das Verhältnis der Wälzkreisradien des erzeugenden Rades und des erzeugten Rades im Bereich zwischen 0,7 und 0,85 liegt, die Zahnhöhe (hH) etwa gleich der Zahndicke auf dem Wälzzylinder ist und die Zahnflankenradien tangential ineinander und in den Kopf- bzw. den Fußkreis des Zahnrades übergehen, dadurch gekennzeichnet, daß beim erzeugten Hohlrad das Verhältnis des Kopfkreisradius (raH) zu einem der drei Flankenradien (r1 H, r2H, r3H) im Bereich zwischen 30 bis 40 bzw. 0,55 bis 0,9 bzw. 15 bis 25 liegt.

8. Zahnradmaschine nach einem der vorhergehenden Ansprüche, dadurch gekennzeichnet, daß die Zahnflanken gegenüber ihrer spielfreien Lage um wenige 1/100 mm in Richtung zum Fuß des jeweiligen Zahnes verschoben sind.

## Claims

1. A hydrostatic gear machine provided with an internally toothed hollow gear (1) and an internal gear (3), which is surrounded by the hollow gear and meshes therewith and is externally toothed, the tooth profiles of one of the gears, as viewed from the side, being at least partly formed as circular arcs, and the shape of the active tooth profiles of the other gear being determined by the rolling on the teeth of the first gear, and, in the generating hollow gear, the uneven number of teeth being in the range of 11 to 17, the tooth height (hH) being approximately equal to the tooth thickness (SwH) on the circle disc, the tooth profile radii merging tangentially within one another and in the addendum circle or the dedendum circle of the gear, and the tooth profile being, in its main part, convexly curved, viewed in cross-section, characterised by the following features of the generating hollow gear:
a) The pressure angle in the pitch point is in the range of 30° to 40°,
b) The ratio of the addendum circle radius (raH) to the three radii (rl H, r2H, r3H) of the tooth profile is in the range of 30 to 40 and 0.55 to 0.9 respectively and 15 to 25 respectively.

2. A gear machine as claimed in Claim 1, wherein the ratio of the addendum circle radius (raH) to the rolling-circle radius (rwH) of the hollow gear is approximately 0.9, characterised in that the ratio of the second profile radius (r2H) to the first profile radius (r1 H) and the third profile radius (r3H) is in the range of between 40 to 60 and 25 to 35 respectively and that of the third profile radius to the first profile radius is in the range of between 1.5 and 2, and in that the ratio of the addendum circle radius to the tooth height is in the range of between 3.5 and 4.

3. A gear machine as claimed in Claim 1 or 2, on the internal gear of which the difference between the teeth of the generating gear and the teeth of the generated gear is 3 to 5, the ratio of the rolling-circle radii (rwH and rwR respectively) of the generating gear and the generated gear is in the range of between 1.2 and 1.4, the tooth height (hR) is approximately equal to the tooth thickness on the circle disc, and the tooth profile radii merge tangentially in one another and in the addendum circle or the dedendum circle of the gear, characterised in that on the generated internal gear the ratio of the addendum circle radius to one of the three profile radii (r1R, r2R, r3R) is in the range of between 15 and 25 and 0.075 and 0.125 respectively and 30 and 40 respectively.

4. A gear machine as claimed in Claim 3, characterised in that the ratio of the addendum circle radius to such a fourth profile radius (r4R) is in the range of between 0.075 and 0.125.

5. A hydrostatic gear machine provided with an internally toothed hollow gear (1) and an internal gear (3), which is surrounded by the hollow gear and meshes therewith and is externally toothed, the tooth profiles of one of the gears, as viewed from the side, being at least partly formed as circular arcs, and the shape of the active tooth profiles of the other gear being determined by the rolling on the teeth of the first gear, and, in the generating internal gear, the even number of teeth being in the range of 8 to 14, the tooth height (hR) being approximately equal to the tooth thickness (SwR) on the circle disc, the tooth profile radii merging tangentially within one another and in the addendum circle or the dedendum circle of the gear, and the tooth profile being either mainly concavely curved or approximately equally concavely-convexly curved, viewed in cross-section, characterised by the following features of the generating internal gear :
a) The pressure angle in the pitch point is in the range of 30° to 40°,
b) The ratio of the addendum circle radius (raR) to the three radii (rl R, r2R, r3R) of the tooth profile is in the range of 15 to 25 and 0.09 to 0.125 respectively and 30 to 40 respectively.

6. A gear machine as claimed in Claim 5, wherein the ratio of the addendum circle radius (raR) to the rolling-circle radius (rwR) of the internal gear is in the range of between 1.1 to 1.25, characterised in that the ratio of the second profile radius (r2R) to the first profile radius (rl R) and the third profile radius (r3R) is in the range of between 150 to 250 and 275 to 375 respectively and that of the third profile radius to the first profile radius is in the range of between 0.4 and 0.8, and in that the ratio of the addendum circle radius (raR) to the tooth height is in the range of between 3.5 and 4. ,

7. A gear machine as claimed in Claim 5 or 6, on the generated hollow gear of which the difference between the teeth of the generating gear and the teeth of the generated gear is 3 to 5, the ratio of the rolling-circle radii of the generating gear and the generated gear is in the range of between 0.7 and 0.85, the tooth height (hH) is approximately equal to the tooth thickness on the circle disc, and the tooth profile radii merge tangentially in one another and in the addendum circle or the dedendum circle of the gear, characterised in that on the generated hollow gear the ratio of the addendum circle radius (raH) to one of the three profile radii (rlH, r2H, r3H) is in the range of between 30 to 40 and 0.55 to 0.9 respectively and 15 to 25 respectively.

8. A gear machine as claimed in one of the preceding Claims, characterised in that the tooth profiles are displaced, with respect to their backlash-free position, by a few 1/100 mm in the direction of the dedendum of the respective tooth.

## Revendications

1. Machine hydraulique à engrenage qui comprend une roue creuse ou une « couronne à denture intérieure et une roue dentée intérieure entourée par ladite couronne et dont la denture extérieure engrène avec celle de cette dernière, les flancs des dents de l'une de ces deux roues dentées présentant vus de côté, au moins partiellement, la forme d'un arc de cercle, la forme des flancs effectifs de l'autre roue étant déterminée par le roulement contre les dents de la première, l'arrangement étant tel que lorsque c'est la couronne qui est la roue génératrice, le nombre impair des dents, se situe entre 11 et 17, tandis que quand c'est la roue intérieure qui est la roue génératrice, le nombre pair des dents est compris entre 8 et 14, la hauteur des dents étant approximativement égale à l'épaisseur sur le cylindre de roulement, les rayons des flancs des dents se raccordant tangentiellement entre eux et au rayon de tête ou de pied de la roue dentée, les flancs des dents, vus en coupe ayant, en majeure partie, une forme convexe ou concave ou bien en parties égales une courbure concave et convexe caractérisée en ce que :
a) l'angle d'engrènement au point de roulement ou de contact est compris entre 30° et 40°, et
b) le rapport entre le rayon du cercle de tête raH et les trois rayons rl H, r2H, r3H des flancs de dent est compris respectivement entre 30 et 40, 0,55 et 0,9 et 15 à 25.

2. Machine à engrenage selon la revendication 1 dans laquelle le rapport entre le rayon raH du cercle de tête et le rayon rwH du cercle de roulement de la couronne dentée est d'environ 0,9, caractérisé en ce que le rapport entre le second rayon de flanc r2H d'une part, et le premier et le troisième rayons de flanc r1 H et r3H d'autre part, est respectivement compris entre 40 et 60 et entre 25 et 35, tandis que le rapport entre le rayon du troisième flanc et celui du premier flanc est compris entre 1,5 et 2 cependant que le rapport entre le rayon du cercle de tête sur la hauteur des dents est compris entre 3,5 et 4.

3. Machine à engrenage selon la revendication 1 ou 2 à la roue intérieure de laquelle la différence des dents de la roue génératrice sur les dents de la roue générée se situe entre 3 et 5, le rapport des rayons des cercles de roulement rwH et rwR de la roue génératrice et de la roue générée étant compris entre 1,2 et 1,4, la hauteur HR des dents étant approximativement égale à l'épaisseur des dents sur le cylindre de roulement, cependant que les rayons des flancs des dents se jettent tangentiellement l'un dans l'autre et dans les cercles de tête et de pied de la roue dentée, caractérisée en ce que, pour la roue dentée intérieure engendrée, le rapport du rayon du cercle de tête sur l'un des trois rayons de flanc r1 R, r2R. r3R est compris respectivement entre 15 et 25, 0,075 et 0,125 et 30 et 40.

4. Machine à engrenage selon la revendication 3, caractérisée en ce que le rapport du rayon du cercle de tête sur un tel quatrième rayon de flanc r4R est compris entre 0,075 et 0,125.

5. Machine à engrenage hydraulique qui comprend une couronne 1 à denture intérieure et une roue dentée intérieure 3 à denture extérieure entourée par ladite couronne et engrenant avec elle, les flancs des dents de l'une des deux roues dentées présentant, vus de côté, au moins en partie, la forme d'un arc de cercle cependant que la forme des flancs effectifs des dents de l'autre roue sont déterminés par le roulement contre les dents de la première roue et où, dans le cas d'une roue dentée intérieure génératrice, le nombre pair des dents est compris entre 8 et 14, la hauteur hR des dents étant approximativement égale à leur épaisseur sWR sur le cylindre de roulement, tandis que les rayons des flancs des dents se jettent tangentiellement les uns dans les autres et dans les cercles de tête et de pied de la roue dentée, les flancs des dents vus en coupe ayant, soit en majeure partie, une forme concave soit en parties égales, une courbure concave et convexe caractérisée par les particularités suivantes de la roue dentée intérieure génératrice :
a) l'angle d'attaque ou d'engrènement au point de roulement ou de contact est situé entre 30° et 40°,
b) le rapport du rayon du cercle de tête raR sur les trois rayons rl R, r2R, r3R des flancs des dents est compris respectivement entre 15 et 25, 0,09 et 0,125 et 30 à 40.

6. Machine à engrenage selon la revendication 5 dans laquelle le rapport du rayon raR du cercle de tête sur le rayon du cercle de roulement rwR de la roue intérieure est compris entre 1,1 et 1,25 caractérisée en ce que le rapport du second rayon de flanc r2R sur le premier r1 R et le troisième r3R est cmpris entre 150 et 250 et entre 275 et 375 et en ce que le rapport du troisième rayon de flanc sur le premier est compris entre 0,4 et 0,8 tandis que le rapport du rayon du cercle de tête raR sur la hauteur des dents est compris entre 3,5 et 4.

7. Machine à engrenage selon la revendication 5 ou 6 ayant une couronne engendrée où la différence des dents de la roue génératrice sur les dents de la roue dentée est comprise entre 3 et 5, le rapport des rayons des cercles de roulement de la roue génératrice et de la roue générée étant compris entre 0,7 et 0,85 et où la hauteur hH des dents est approximativement égale à l'épaisseur des dents sur le cylindre de roulement, cependant que les rayons des flancs des dents se jettent tangentiellement l'un dans l'autre et dans les cercles de tête et de pied de la roue dentée, caractérisée en ce que, dans la couronne engendrée, le rapport du rayon, du cercle de tête raH sur l'un des trois rayons de flanc rlH, r2H, r3H est respectivement compris entre 30 et 40, entre 0,55 et 0,9 et entre 15 et 25.

8. Machine à engrenage selon l'une quelconque des revendications précédentes caractérisée en ce que les flancs des dents sont décalés par rapport à leur position sans jeu, de quelques centièmes de millimètres en direction du pied de la dent correspondante.
